# EUROPÄISCHE PATENTSCHRIFT

(11) **EP 1 309 769 B1**
(45) Veröffentlichungstag und Bekanntmachung des Hinweises auf die Patenterteilung: **24.02.2010**
(21) Anmeldenummer: 01951859.6
(22) Anmeldetag: 30.07.2001
(51) Int. Cl.: E06C 1/10, E06C 9/02, E04H 4/14, E06C 7/08

(54) **LEITER, INSBESONDERE FÜR SCHWIMMBÄDER UND SCHWIMMBECKEN, MIT ZWEI SEITLICHEN HOLMEN UND MEHREREN LEITERSTUFEN ODER -SPROSSEN**
LADDER, ESPECIALLY FOR SWIMMING BATHS AND SWIMMING POOLS, COMPRISING TWO LATERAL SIDE RAILS AND A PLURALITY OF STEPS OR RUNGS
ECHELLE, EN PARTICULIER POUR PISCINES ET BASSINS DE NATATION, COMPORTANT DEUX MONTANTS LATERAUX ET PLUSIEURS MARCHES OU BARREAUX

(30) Priorität: 19.08.2000 DE 20014367 U
(43) Veröffentlichungstag der Anmeldung: 14.05.2003
(73) Patentinhaber: WTS Kereskedelmi Es Szolgáltato Korlatolt Felelösségü Társasag, 2000 Szentendre (HU)
(72) Erfinder: FICSOR, Istvan, H-2049 Diosd (HU)
(74) Vertreter: Vomberg, Friedhelm
(86) Internationale Anmeldenummer: PCT/IB2001/001363
(87) Internationale Veröffentlichungsnummer: WO 2002/016723

(56) Entgegenhaltungen:
- EP-A- 0 468 190
- WO-A-00/37752
- BE-A- 461 253
- FR-A- 2 205 094
- US-A- 4 086 980
- US-A- 4 724 925

## Beschreibung

Die Erfindung betrifft eine Leiter, insbesondere für Schwimmbäder und Schwimmbecken, mit zwei seitlichen Holmen und mehreren Leiterstufen, bei der zumindest ein Teilstück des Holmes bzw. der Holme aus einzelnen Profilstücken besteht, die mit jeweils benachbarten Profilstücken oder Endstücken lösbar verbunden sind, wobei die Leiterstufen an den seitlichen Holmen über Schraub- oder Bolzenverbindungen lösbar befestigt sind, wobei entweder Stufenstirnseiten und Holminnenseiten oder hierzwischen einfügbare Zwischenelemente vorgesehen sind, die in vorgegebenen Winkelabständen Befestigungen der Leiterstufen unter verschiedenen Winkelstellungen zur jeweils vorgesehenen Holmneigung ermöglichen.

Eine Leiter dieser Art ist u.a. aus der US 4 724 925 bekannt. Zur Verbindung der einzelnen Holm-Teilstücke und der Leiterstufen werden T-Stücke verwendet, die rohrartige Öffnungen besitzen, in welche die Holmenden auf gegenüberliegenden Seiten sowie ein Rohrstück, an dem die Stufe befestigt ist, in hierzu senkrechter Richtung eingeschoben werden können. Die Fixierung der Rohrenden, insbesondere für die Stufe soll über Klemmschrauben erfolgen.

Weitere Leitern der oben beschriebenen Art sind beispielsweise aus der FR 2 205 094 A, der EP 0 468 190 A, der BE 461 253 A, der US 4 086 980 A oder der WO 00/37752 A bekannt.

Solche Leitern können im einfachsten Fall zwei parallele oder geringfügig gegeneinander geneigte Holme aufweisen, die über Leitersprossen fest miteinander verbunden sind. Solche Leitern, die früher ausschließlich aus Holz gefertigt wurden, sind mehr und mehr durch Stahlleitern verdrängt worden, welche neben der größeren Witterungsbeständigkeit noch den Vorteil eines geringeren Gewichtes haben. Bekannt sind auch solche

Leitertypen, die jeweils durch Abklappen abspreizbare Holme haben und als eigenständig stellbare Leitern verwendet werden können. Auch bei solchen Leitern sind die Leiterstufen und ein ggf. vorhandenes oberes Trittbrett fest mit einem U-förmigen Holmprofil verbunden. Bekannt sind zudem auch Ausziehleitern, bei denen zwei aus jeweils zwei Holmen und Sprossen bestehende Profile axial gegeneinander verschoben und mittels Schwenkhebeln in der gewünschten Länge fixierbar sind. Zum Stand der Technik gehören schließlich zusammenlegbare Leitern, die aus einzelnen gelenkig miteinander verbundenen Teilstücken bestehen, welche unter Bildung eines U- oder eines Dreieck-Profiles aufgestellt werden. Im Gelenkbereich müssen hierzu Rastvorrichtungen vorgesehen sein, welche entsprechende Fixierungen erlauben.

Eine noch größere Formenvielfalt der Leitertypen wird im Schwimmbadbau benötigt. Hier sind zunächst die Beckenleitern zu nennen, die am Rand von fest in den Grund einbetonierten Schwimmbecken angeordnet sind. Je nach Beckentiefe müssen diese Leitern in unterschiedlicher Länge angeboten werden und sollten mindestens zwei bis fünf, jeweils in einem Abstand von beispielsweise 25 cm angeordnete Sprossen oder Leiterstufen besitzen. Solche Leitern weisen ein gebogenes Rundrohr auf, dessen oberer Teil im wesentlichen als Handlauf ausgebildet ist. Einer der Profilschenkel wird unmittelbar in dem Beckenrand-Boden mittels eines geeigneten Flansches oder einer Verankerung verankert. Der andere Profilschenkel eines jeden Holmes ragt demgegenüber deutlich hinaus und ist an seinem unteren freien Ende gekrümmt bzw. abgewinkelt und liegt hängend mit einem Gummipuffer an der Schwimmbeckenwand unterhalb der Wassers. Für eine dreistufige Beckenleiter ergibt sich somit eine unterhalb des Beckenrandes liegende Leiterlänge von 90 bis 100 cm, wird eine größere Leiterlänge gewünscht, addiert sich pro weiterer Stufe unter Berücksichtigung des jeweils geeigneten Stufenabstandes ein entsprechendes Längenmaß hinzu. Der oberhalb des Schwimmbeckenrandes liegende Holmteil sollte eine Bauhöhe besitzen, die ein gefahrloses und bequemes Einsteigen in das Schwimmbecken bzw. Aussteigen hieraus ermöglicht. Das oberhalb des Beckenrandes wählbare Holm-Höhenmaß liegt bei etwa 70 cm.

Für Becken mit einer Rollabdeckung, durch die die Wasseroberfläche vollständig abgedeckt werden soll, werden zweigeteilte Beckenleitern angeboten, bei denen der eine Teil aus einem reinen Handlauf besteht, der im wesentlichen oder annähernd U-förmig ist und dessen freie Schenkel jeweils im Boden am Schwimmbeckenrand verankert bzw. angeflanscht werden. Der zweite Teil, nämlich die mit Trittstufen versehene Leiter wird im oberen und im unteren Bereich in der Schwimmbeckenwand verankert. Je nach Schwimmbeckentiefe und Vorstellungen des Schwimmbadbesitzers werden auch hier drei oder eine noch größere Anzahl von Stufen aufweisende Leiterlängen angeboten. Demgegenüber werden für Aufstellbecken andere, nämlich sorgenannte Hochbeckenleitern benötigt, die im Prinzip reine Standleitern sind, über die auf der einen Seite auf- und auf der anderen Seite hinabgestiegen werden kann. Dementsprechend sind auf beiden Seiten der Leiter entsprechende Trittstufen oder Sprossen vorzusehen. Aus Gründen der Standfestigkeit als auch aus Sicherheitserwägungen sind die auf gegenüberliegenden Seiten liegenden parallelen Holmpaare, die über ein oberes, im wesentlichen U-förmiges Handlaufstück miteinander verbunden sind, unter einem spitzen Winkel zueinander geneigt. Zwischen den beiden Holmpaaren ist die oberste Leiterstufe zweckmäßigerweise als zwischen den vier Holmen eingespannte Trittfläche ausgebildet.

Je nach Neigung des die Trittstufen aufweisenden Leiterteiles müssen auch die Trittstufen entsprechend befestigt werden, so daß sich eine horizontale Trittfläche ergibt.

Für solche Aufstellbecken, die nur über einen Teilbereich ihrer Höhe in eine Bodenmulde eingelassen sind, ergibt sich zudem die Besonderheit, daß die Aufstelleiter unterschiedlich lange Holmschenkel aufweisen muß, um bestehende Höhenunterschiede zwischen dem Schwimmbeckengrund und der Beckenrandebene ausgleichen zu können.

Sämtliche Schwimmbeckenleitern werden vorzugsweise aus rostfreiem, aus optischen Gründen hochglänzend poliertem Edelstahl gefertigt.

Die unterschiedlichen Leitertypen einerseits als auch gewünschte unterschiedliche Längen erfordern eine immense Lagerkapazität. Zudem ergibt sich der Nachteil, daß bei einer Beschädigung eines Leiterholmes oder im Umrüstfall, insbesondere im Schwimmbeckenbau, die Leiter komplett ausgetauscht werden muß.

Es ist daher Aufgabe der vorliegenden Erfindung, hier durch ein Leiter Abhilfe zu schaffen, die größere Anpassungsmöglichkeiten an die jeweils gegebenen Verhältnisse schafft.

Diese Aufgabe wird durch die Leiter gemäß Anspruch 1 gelöst. Durch die Maßnahme, daß zumindest ein Teilstück des Holmes bzw. der Holme aus einzelnen Profilstücken besteht, die mit jeweils benachbarten Profilstücken oder Endstücken lösbar verbunden sind, ergibt sich der Vorteil, den die Sprossen bzw. Trittflächen aufweisenden Leiterteil modular aufzubauen, d.h., jeweils entsprechend der gewünschten Leiterlänge bzw. Leiter-Verlängerung eine geeignete Anzahl von Holmstücken und Sprossen oder Trittflächen an- bzw. einzufügen. Dies schafft nicht nur hinsichtlich der Leiterlänge erheblich größere Varianzmöglichkeiten, sondern vereinfacht auch die Lagerhaltung, da je nach Gebrauchszweck bzw. Kundenwunsch entsprechend viele Holmstücke aneinandergereiht werden können; der benötigte Lagerraum beschränkt sich dann auf die Lagerung der einzelnen Holm-Modul-Teile. Nur diejenigen Teile, wie etwa bei Schwimmbeckenleitern der Holm-Handgriff oder Handlauf, die unabhängig von der Leiterlänge stets dieselben Maße haben, werden als einheitliche Stücke gefertigt und gelagert.

Die Leiterstufen oder -sprossen sind an den seitlichen Holmen über Schraub- oder Bolzenverbindungen lösbar befestigt, wobei die Schrauben oder Bolzen, die zur Befestigung zweier Profilstücke und/oder eines Endstückes an einem Profilstück auch zur Befestigung der Leiterstufe oder Leitersprosse dienen. Auf diese Weise werden nicht nur Schrauben oder Bolzen als Befestigungsmittel sowie ein ansonsten höherer Montageaufwand eingespart, sondern auch ohnehin notwendige Verbindungen der Leitersprossen oder -stufen zur gegenseitigen Fixierung von Holmstücken an benachbarten Holmstücken bzw. sonstigen Endstücke verwendet. Als weiterer Vorteil ergibt sich hierbei die Austauschbarkeit der Leiterstufen oder Leitersprossen. Mit diesem modulartigen Aufbau ist es auch ohne Aufwand möglich, entsprechend der Holmverlängerung jeweils zusätzliche Leiterstufen oder Leitersprossen einzufügen.

Unabhängig davon, ob die Leiterholme vertikal oder schräg zur Vertikalen angeordnet sind, müssen die Trittstufen einer Leiter jeweils horizontal angeordnet sein. Um diesem Erfordernis gerecht werden zu können, sind entweder die Stufenstirnseiten und die Holminnenseiten oder hierzwischen einfügbare Zwischenelemente vorgesehen, die in vorgegebenen Winkelabständen Befestigungen der Leiterstufen unter verschiedenen Winkelstellungen zur jeweils vorgesehenen Holmneigung ermöglichen. Ferner ist vorgesehen, dass das Zwischenelement aus zwei Teilen besteht, die jeweils an den aneinander liegenden Stirnseiten ein sternförmiges Wellen- oder Sägezahnprofil aufweisen. Vorzugsweise wird hierzu Nut-Federprinzip zur Befestigung zurückgegriffen, wobei jeweils an zu fixierenden Flächen mehrere jeweils winkelig zueinander geneigte Nuten und Federn vorgesehen sind. Ggf. kann auch eine Kugelfassung mit Rastelementen zur Befestigung der Stufenstirnseiten an den Holminnenseiten verwendet werden. Zweckmäßigerweise ist die betreffende Kugelfassung zwischen den Stirnseiten der Leiterstufen und dem Holm angeordnet.

Weiterbildungen der vorliegenden Erfindung sind in den Unteransprüchen beschrieben.

So besteht vorzugsweise jedes Profilstück aus einem Hohlprofil und ist endseitig als Steckverbindung für ein benachbartes Profilstück oder Endstück ausgebildet. Dies kann in einer weiteren Ausführungsform der Erfindung dadurch realisiert werden, daß die Profilstücke endseitig unterschiedliche, aber ähnliche Querschnitte aufweisen, die zum Einschieben einerseits und zum Überschieben andererseits ausgebildet sind. Für ein im Querschnitt kreisförmiges Holmprofil bedeutet dies, daß ein Holm-Endstück einen verringerten Durchmesser aufweist, der dem Holm-Innendurchmesser des anderen Endes entspricht. Durch entsprechende Formgestaltung der beidseitigen Endteile des Holmstückes können somit bündige Außenmantelflächen am Übergang von Holmstück zu Holmstück geschaffen werden.

Zur Befestigung zweier Profilstücke aneinander oder eines Profilstückes an einem Endstück sind vorzugsweise Bohrungen zur Aufnahme von Schrauben oder Bolzen vorgesehen.

Weitere Ausführungsbeispiele der Erfindung sind in den Zeichnungen dargestellt. Es zeigen
- Fig. 1: eine Seitenansicht einer Beckenleiter für ein in den Boden eingelassenes Schwimmbecken,
- Fig. 2: eine Draufsicht auf die Leiter nach Fig. 1,
- Fig. 3: eine Explosionszeichnung der Leiter nach Fig. 2,
- Fig. 4: eine Seitenansicht einer Hochbeckenleiter,
- Fig. 5 bis 9: jeweils Seitenan- und Draufsichten von unterschiedlich geformten Schwimmbeckenleitern und
- Fig. 10 bis 12: jeweils verschiedene Ansichten eines Zwischenelementes zur Einstellung der Stufenwinkelstellung.

Die aus den Fig. 1, 2, 5, 6, 7 und 9 ersichtlichen Leitern sind für den festen Einbau in Schwimmbecken vorgesehen, die in den Boden eingelassen sind, wohingegen Fig. 4 und 8 jeweils Hochbeckenleitern zeigen, die für Aufstellbecken geeignet sind, welche überhaupt nicht oder nur über einen Teilbereich ihrer Höhe in den Boden eingelassen sind.

Schwimmbecken-Trittstufen- oder Trittsprossen-Leitern besitzen einheitlich parallel zueinander angeordnete Holme 10 und 11, zwischen denen Trittstufen 12 eingespannt sind. Die aus Fig. 1, 4 und 5 bis 9 bekannten Schwimmbeckenleitertypen sind grundsätzlich nach dem Stand der Technik bekannt. Bei den Schwimmbeckenleitern nach Fig. 1, 5 bis 7 und 9 bestehen die wesentlichen Unterschiede lediglich in der Gestaltung des Handlaufes 14. Bei der in Fig. 1 dargestellten Ausführungsform besitzt dieser eine Vertikalabstützung 15, die über einen Flansch oder eine Verankerung in den Boden 16 ab Schwimmbeckenrand eingelassen ist. An diesem vertikalen Teil schließlich sich ein oberes Bogenstück 17 an, das über ein schräglaufendes Teil 18 schließlich in das untere Leiterstück 19 mit einzelnen Stufen 12 übergeht. Zur Befestigung an der Beckenwand besitzt der Leiterteil 19 ein gekrümmtes Stück 20, das in die Schwimmbeckenwand 21 über einen Flansch oder eine Verankerung eingelassen ist. Zur Abdeckung dienen Rosetten 22.

Bei der in Fig. 5 dargestellten Ausführungsform ist das Griffstück 15' (mit Ausnahme des freien Endteiles) ebenfalls gegen die Vertikale geneigt angeordnet.

Bei der Schwimmbeckenleiter nach Fig. 6 ist ein strenges U-Profil 23 realisiert, bei dem ein U-Profilschenkel als Leiterverlängerung ausgebildet und über den unteren Holmteil 20 mit der Beckenwand verbunden ist.

Die Ausführungsform gemäß Fig. 7 stellt eine zweigeteilte Beckenleiter dar, die aus einem Handlauf 24 sowie einer hiervon separaten Leiter 25 besteht, die über Verbindungsstücke 26 bzw. 27 mit der Beckenwand verbunden ist. Bei den vorgenannten Schwimmbeckenleitern soll nur der jeweils die Leiterstufe aufweisende Teil erfindungsgemäß gestaltet sein.

Die Ausführungsform nach Fig. 9 entspricht derjenigen nach Fig. 1 bis auf das schräg zur Vertikalen angeordnete Leitstück 19.

Die Hochbeckenleitern gemäß Fig. 4 und Fig. 8 unterschieden sich lediglich dadurch, daß im ersten Fall die schräg zueinanderstehenden Holmteile 27 und 28 gleich lang ausgeführt sind, während im Falle der Fig. 8 der Holmteil bzw. die auf dieser Seite liegenden parallelen Holmteile 29 kürzer ausgebildet sind, so daß entsprechende Höhenunterschiede ausgeglichen werden können. Die beiden durch jeweils zwei parallele Holme gebildeten Holmprofile 27, 28 bzw. 28, 29 sind über das mittlere U-Holmprofil 30 in beiden Fällen zu einer Einheit verbunden, die geeignet ist, um einen Übergang über eine Wand 31 eines Hochbeckens zu schaffen. Die Hochbeckenleiter besitzt mehrere Treppenstufen 12 sowie eine obere gemeinsame Plattform 32, wobei aufgrund der schrägwinkeligen Neigung die Besonderheit besteht, daß die Treppenstufen 12 zu den Holmen 27, 28 oder 29 eine andere Winkelneigung aufweisen als dies bei den Treppenstufen eines vertikal stehenden Holmes der Fall ist. Ergänzend sei noch darauf hingewiesen, daß auch bei Schwimmbeckenleitern für in den Boden eingelassene Schwimmbecken schräg angeordnete Holme vorgesehen sein können, für die in bezug auf die Treppenstufenanordnung Entsprechendes gilt.

Der Kerngedanke der vorliegenden Erfindung ist insbesondere aus Fig. 2 und 3 ersichtlich. Anstelle einer einstückigen Leiter aus den Leiterteilen 15, 17, 18, 19 und 20 mit dort befestigten Trittstufen ist der Leiterbereich 19 modulartig zusammengesetzt. Die jeweils parallel zueinanderstehenden Holme bestehen aus einzelnen Profilstücken 33, die mit einem benachbarten Profil 34 bzw. einem Endstück 20 (nach unten) bzw. dem Handgriffteil 18 (nach oben entsprechend Fig. 1) über eine Steckverbindung miteinander befestigt sind, wie dies aus Fig. 2 ersichtlich ist. Als Verbindungsmittel dienen Schrauben 35, welche gleichzeitig Befestigungsmittel für die Treppenstufen 12 an den Holminnenseiten sind und die in entsprechende Bohrungen 36 an der Holminnenseite eingeschraubt werden. Die einzelnen Hohlprofile sind derart ausgestaltet, daß ein Ende 37 einen verringerten Außendurchmesser aufweist, der dem Innendurchmesser des gegenüberliegenden Endes 38 entspricht. In entsprechender Weise ist selbstverständlich das nach oben ragende Ende des Endstückes 20 mit einem kleineren Außendurchmesser zu versehen, so daß diese Ende in das Holmteil 38 eingeschoben werden kann. Die einzelnen Profilstücke 33, die bei dem Zusammenbau der Schwimmbeckenleiter verwendet werden, sind grundsätzlich gleich lang, so daß beispielsweise eine dreistufige Leiter ohne weiteres zu einer vierstufigen, fünfstufigen oder noch mehr Stufen aufweisenden Leiter beliebig verlängert werden kann. Durch gleiche Längenmaße der Stücke 33 ist somit auch ein einheitlicher Trittstufenabstand gewährleistet.

Im Rahmen der vorliegenden Erfindung ist es jedoch ebenso möglich, jeweils endseitig der Holmstücke 33 mehrere nebeneinanderliegende Bohrungen an beiden Endseiten vorzusehen, die es ermöglichen, eine noch differenziertere Längengestaltung zu schaffen, die etwa dann erforderlich ist, wenn in bereits vorhandenen Bohrungen in Schwimmbeckenwänden Verankerungen für die Leiter verwendet werden müssen.

Prinzipiell ändert sich an dieser Modultechnik auch dann nichts, wenn eine Hochbeckenleiter gemäß Fig. 4 zusammengesetzt werden soll. Auch hier werden einzelne Hohlprofilstücke 33 in der gewünschten Anzahl zusammengesteckt und über Schraubverbindungen aneinander fixiert, um die gewünschte Leiterhöhe entsprechend der Höhe der Beckenwand 31 zu schaffen. Als Besonderheit ergibt sich hierbei lediglich, daß die Treppenstufen 12 gegenüber dem Holmpaar 27, 28, 29 jeweils nicht rechtwinklig, sondern schrägwinklig angeordnet werden müssen. Um hier auf dieselben Bauelemente zurückgreifen zu können, die auch bei senkrecht eingebauten Holmen 33 verwendet werden, wird eine Verbindungsmöglichkeit vorgesehen, die für die entsprechend üblichen Winkelmaße jeweils vorbereitete Nut-Federverbindungen besitzt, die über die Schraubbefestigung dann in geeigneter Weise fixiert werden. Hierzu kann ggf. an den Stirnseiten der Treppenstufen 12 eine Kugelfassung mit einer rastbaren Verbindung für vorgegebene Winkelmaße vorgesehen sein.

Fig. 10 bis 12 zeigen eine Ausführungsvariante mit einem Zwischenelement, das aus zwei Teilen 39 und 40 besteht, die jeweils an den aneinanderliegenden Stirnseiten ein sternförmiges Wellen- oder Sägezahnprofil aufweisen, mittels dessen es möglich ist, die Teile 39 und 40 in unterschiedlichen Drehwinkelstellungen zueinander anzuordnen. Das Teil 39 ist mit der Stirnseite einer Treppenstufe fest verbunden, das Teil 40 mit einem Profilstück 33 oder 34. Die drehfeste Verbindung wird mittels einer Schraube 42 hergestellt, welche durch entsprechende Gewindebohrungen in den Teilen 39 und 40 und/oder des Profilstückes 33, 34 eingreift. Nach Lösen der Schraube 42 bzw. vor deren Einführung können die jeweiligen Stirnflächen mit den Wellen- oder Sägezahnprofilen 41 zueinander in der gewünschten Winkelstellung ausgerichtet werden, so daß je nach gewählter Neigung der Profilstücke 33 und 34 eine waagerechte Lage der Treppenstufe 12 eingestellt werden kann. Unterschiedliche Treppenstufen-Winkelstellungen sind beispielsweise Fig. 12 zu entnehmen.

Als Hohlprofilquerschnitt für die Leitern bietet sich grundsätzlich die Kreisform an, die jedoch nicht zwingend ist. Es können beispielsweise auch elliptische oder mehreckige Querschnittsformen gewählt werden, wobei in entsprechender Weise die Steckverbindungen anzupassen sind. Der besondere Vorteil der vorliegenden Erfindung besteht darin, daß sich die Hohlprofilteile 33 sowohl für den Aufbau der Leiterteile 27, 28 und 29 als auch der Schwimmbeckenleitern 19 einheitlich ebenso wie die Stufen 12 verwenden lassen. Der Lager- oder Verpackungsaufwand für Schwimmbeckenleitern reduziert sich somit auf das Volumen, das im wesentlichen durch den Handlauf 14, 15, 23, 24 oder 30 bestimmt ist. Die übrigen Teile 33, 12 und 20 sind wesentlich kürzer, wobei je nach gewünschter Leiterlänge bzw. Hochleiter-Höhe in entsprechender Weise mehr Hohlprofilteile 33 und Treppenstufen 12 geliefert werden müssen, die dann ggf. vor Ort montierbar sind.

Grundsätzlich läßt sich die erfindungsgemäße Ausgestaltung für jede Leiter bzw. jedes Leitersystem verwenden, wobei es dem Benutzer überlassen bleibt, die für ihn günstige Leiterstufenzahl durch entsprechenden Kauf bzw. Zukauf von Hohlprofilteilen 33 zu wählen. Ggf. sind auch Nachrüstungen bereits vorhandener Leitern möglich.

## Patentansprüche

1. Leiter, insbesondere für Schwimmbäder und Schwimmbecken, mit zwei seitlichen Holmen und mehreren Leiterstufen, bei der zumindest ein Teilstück des Holmes bzw. der Holme aus einzelnen Profilstücken (33) besteht, die mit jeweils benachbarten Profilstücken (34) oder Endstücken (17, 20) lösbar verbunden sind, wobei die Leiterstufen an den seitlichen Holmen über Schraub- oder Bolzenverbindungen lösbar befestigt sind, wobei entweder Stufenstirnseiten und Holminnenseiten oder hierzwischen einfügbare Zwischenelemente (39, 40) vorgesehen sind, die in vorgegebenen Winkelabständen Befestigungen der Leiterstufen (12) unter verschiedenen Winkelstellungen zur jeweils vorgesehenen Holmneigung ermöglichen,
**dadurch gekennzeichnet,**
**dass** die Schrauben (35) oder Bolzen, die zur Befestigung zweier Profilstücke (33) oder eines Endstückes (17, 20) an einem Profilstück (33) auch zur Leiterstufenbefestigung dienen.

2. Leiter nach Anspruch 1, **dadurch gekennzeichnet, dass** jedes Profilstück (33) aus einem Hohlprofil besteht und endseitig als Steckverbindung für ein benachbartes Profilstück oder Endstück ausgebildet ist.

3. Leiter nach Anspruch 1 oder 2, **dadurch gekennzeichnet, dass** die Profilstücke (33) endseitig unterschiedliche Querschnitte aufweisen, die zum Einschieben einerseits und zum Überschieben andererseits ausgebildet sind.

4. Leiter nach Anspruch 2 oder 3, **dadurch gekennzeichnet, dass** zur Befestigung zweier Profilstücke (33) aneinander oder eines Profilstückes (33) an einem Endstück (14, 20) Bohrungen (36) zur Aufnahme der Schrauben (35) oder Bolzen vorgesehen sind.

5. Leiter nach Anspruch 1, **dadurch gekennzeichnet, dass** für unterschiedliche Winkelstellungen der Stufe (12) zum Holm (33) unter unterschiedlichen Winkelneigungen Nuten und Federn zur Befestigung vorgesehen sind.

6. Leiter nach Anspruch 5, **gekennzeichnet durch** eine Kugelfassung mit Rastelementen (41) zur Befestigung der Stufenstirnseiten an den Holminnenseiten.

## Claims

1. Ladder, in particular for swimming baths and swimming pools, comprising two lateral side rails and a plurality of ladder rungs, wherein at least a section of the side rail or side rails consists of individual profiled elements (37) which are detachably linked with respective adjoining profile elements (34) or end pieces (17, 20), whereby the ladder rungs are connected detachably to the lateral side rails by means of screw- or bolt-connections, whereby either rung front faces or side rail inner surfaces or interface elements (39, 40) that are inserted between said parts are provided to allow connections of the ladder rungs at predetermined angle intervals under different angle positions for individual provided side rail inclinations,
**characterised in that**
the screws (35) or bolts which serve for the attachment of two profile elements (33) or an end piece (17, 20) to a profile element (33) serve also for the attachment of the ladder rungs.

2. Ladder according to claim 1, **characterised in that** each profile element consists of a hollow profile and that each profile end is designed as a plug in connector for an adjoining profile elements or end pieces.

3. Ladder according to claim 1 or 2, **characterised in that** the profile elements (33) have different cross sections at their end which are designed for the insertion on one hand and for the lateral slip-over movement on the other hand.

4. Ladder according to claim 2 or 3, **characterised in that** for the attachment of two profile elements (33) one to the other or of the profile element to an end piece (17, 20) bores (36) for the receipt of the screws (35) or bolts are provided.

5. Ladder according to claim 1, **characterised in that** for different angle positions of the rung (12) in relation to the side rail under different angle inclinations grooves and tongues are provided for the attachment.

6. Ladder according to claim 5, **characterised by** a ball socket with locking elements (41) for the attachment of the rung front faces to the side rail inner surfaces.

## Revendications

1. Echelle, en particulier pour piscines et bassins de natation, comprenant deux montants latéraux et plusieurs marches d'échelle, dans laquelle au moins une section du montant ou bien des montants se compose d'éléments profilés individuels (33) qui sont reliés de façon amovible à des éléments profilés respectivement voisins (34) ou à des éléments d'extrémité (17, 20), lesdites marches d'échelle étant fixées de façon amovible par vissage ou boulonnage sur les montants latéraux, soit des faces frontales de marche et des faces intérieures de montant soit des éléments intermédiaires (39, 40) aptes à être insérés entre ceux-ci étant prévus qui permettent, à des intervalles angulaires donnés, des fixations des marches d'échelle (12) sous différentes positions angulaires pour l'inclinaison respectivement prévue des montants **caractérisée par le fait que** les vis (35) ou boulons qui servent à fixer deux éléments profilés (33) ou un élément d'extrémité (17, 20) sur un élément profilé (33) servent également à la fixation des marches d'échelle.

2. Echelle selon la revendication 1, **caractérisée par le fait que** chacun des éléments profilés (33) se compose d'un profilé creux et est réalisé à son extrémité sous forme d'un raccord à emboîtement pour un élément profilé voisin ou un élément d'extrémité.

3. Echelle selon la revendication 1 ou 2, **caractérisée par le fait que** lesdits éléments profilés (33) présentent des sections transversales différentes à leurs extrémités, qui sont réalisées pour l'introduction d'une part et pour les faire glisser dessus d'autre part.

4. Echelle selon la revendication 2 ou 3, **caractérisée par le fait que**, pour la fixation de deux éléments profilés (33) l'un sur l'autre ou d'un élément profilé (33) sur un élément d'extrémité (17, 20), des perçages (36) de réception des vis (35) ou boulons sont prévus.

5. Echelle selon la revendication 1, **caractérisée par le fait que**, pour des positions angulaires différentes de la marche (12) par rapport au montant (33) sous différentes inclinaisons angulaires, des rainures et languettes sont prévues pour la fixation.

6. Echelle selon la revendication 5, **caractérisée par** un logement sphérique à éléments d'arrêt (41) pour la fixation des faces frontales des marches sur les faces intérieures des montants.
